# EUROPÄISCHE PATENTSCHRIFT

(11) **EP 2 534 649 B1**
(45) Veröffentlichungstag und Bekanntmachung des Hinweises auf die Patenterteilung: **26.04.2017**
(21) Anmeldenummer: 11703854.7
(22) Anmeldetag: 07.02.2011
(51) Int. Cl.: G08G 1/0968

(54) **PRÄDIKTIVER EHORIZON**
PREDICTIVE EHORIZON
E-HORIZON PRÉDICITIF

(30) Priorität: 09.02.2010 DE 102010007260
(43) Veröffentlichungstag der Anmeldung: 19.12.2012
(73) Patentinhaber: Continental Automotive GmbH, 30165 Hannover (DE)
(72) Erfinder: GEE, Robert, Lake Barrington, IL 60010 (US); STÄHLIN, Ulrich, 65760 Eschborn (DE)
(86) Internationale Anmeldenummer: PCT/EP2011/051710
(87) Internationale Veröffentlichungsnummer: WO 2011/098414

(56) Entgegenhaltungen:
- EP-A1- 0 770 979

## Beschreibung

Die vorliegende Erfindung betrifft ein Verfahren zur Optimierung der Bereitstellung eines prädiktiven eHorizon in einem Fahrerassistenzsystems. Insbesondere wird mit der Erfindung ein Verfahren angegeben, welches geeignet ist, bei wechselnder zur Verfügung stehender Prozessorleistung, in einem Fahrerassistenzsystem einen eHorizon mit hinreichender Genauigkeit bereitzustellen.

Fahrerassistenzsysteme wie z. B. Spurverlassenswarner oder Abstandsregeltempomat (ACC, Adaptive Cruise Control) sind seit einiger Zeit bekannt. Das Dokument EP0770979 beschreibt ein an einem Fahrzeug angebrachtes Fahrsteuersystem. Auch gelangen Navigationssysteme sowohl im Bereich der Personenkraftwagen als auch im Bereich der Nutzfahrzeuge heute weitverbreitet zur Anwendung. Eine neue Generation von Fahrerassistenzsystemen stellt dem Fahrer und/oder dem Fahrzeug Informationen über die vor dem Fahrzeug liegende Wegstrecke zur Verfügung. Diese als eHorizon bezeichneten Informationen können beispielsweise Informationen über etwaige Kurvenverläufe, Steigungen, Geschwindigkeitsbeschränkungen oder dergleichen umfassen. Hierdurch ist es möglich, den Fahrer bereits deutlich vor dem Auftreten etwaiger Gefahrensituationen über diese zu informieren. Dies kann zur Verbesserung der Sicherheit und auch zu einer Reduzierung des Kraftstoffverbrauchs führen, indem es z. B. Einfluss auf das Motormanagement und/oder die Schaltstrategie eines Automatikgetriebes nimmt. So kann ein bereitgestellter eHorizon beispielsweise Informationen über eine direkt vorausliegende Kurve oder eine anstehende Steigung an ein Automatikgetriebe senden, welches aufgrund dieser Information entsprechend später erst in einen höheren Gang schaltet und somit die Drehzahl in einem optimierten Bereich halten kann. Auch kann ein solcher eHorizon beispielsweise Einfluss auf das elektrische Energiemanagement eines Fahrzeugs nehmen und Funktionen in Abhängigkeit der vorausliegenden Wegstrecke aktivieren oder deaktivieren. In einem ACC kann ein eHorizon dazu verwendet werden, das Beschleunigungsverhalten des Fahrzeugs an den Straßenverlauf anzupassen.

In einem Fahrerassistenzsystem der zuvor beschriebenen Art wird ein eHorizon von einem sogenannten eHorizon-Provider bereitgestellt, welcher auf Basis hinterlegter digitaler Karten, GPS-, Gyroskop- und/oder Raddrehzahlinformationen die jeweilige Fahrzeugposition genau berechnet und Informationen über den weiteren Straßenverlauf kontinuierlich in ein BUS-System (z. B. CAN-Bus) der Fahrzeugelektronik übermittelt. Weitere an dieses BUS-System angeschlossene Steuersysteme, wie z. B. das Motormanagement, ein Getriebemanagement oder ein ACC, bauen mit Hilfe eines sogenannten Reconstructors das virtuelle Straßenbild aus den bereitgestellten Informationen wieder auf und richten ihre Steuerungsstrategie auf den zu erwartenden Straßenverlauf aus.

Um einen eHorizon bereitstellen zu können, überprüft der Provider in festen Zeitabständen die Position und eventuell die Route des Fahrzeugs, ermittelt den dazugehörigen Kartenausschnitt einer digitalen Karte sowie die relevanten Straßen und stellt die notwendigen Daten über das BUS-System bereit. Eine solche Vorgehensweise ist auf eine möglichst konstante Auslastung von Rechenleistung ausgelegt. Dies setzt voraus, dass entsprechend viel Rechenleistung zur Verfügung gestellt wird, um auch in Situationen mit erhöhtem Berechnungsaufwand, wie beispielsweise Routenwechsel, eine hinreichende Informationsbereitstellung des Providers in das BUS-System sicherzustellen. Diese hohe zur Verfügung stehende Rechenleistung wird jedoch in der überwiegenden Betriebszeit nicht abgerufen bzw. nicht benötigt.

Aufgabe der Erfindung ist es daher, ein Verfahren anzugeben, mit welchem es möglich ist, auch bei einer geringeren zur Verfügung stehenden maximalen Rechenleistung eines Providers, einen eHorizon mit einer hinreichenden Genauigkeit zur Verfügung zu stellen.

Die Lösung der Aufgabe erfolgt erfindungsgemäß durch ein Verfahren zur Bereitstellung eines prädiktiven eHorizon in einem Fahrerassistenzsystems, wobei ein eHorizon-Provider in einem Fahrerassistenzsystem einer Assistenzsystemanwendung Informationen über einen zu erwartenden Wegstreckenverlauf zur Verfügung stellt, wobei der eHorizon-Provider eine Voraussichtstabelle erstellt, welche Informationen über den zu erwartenden Wegstreckenverlauf und/oder in Abhängigkeit des Wegstreckenverlaufs bereitzustellenden Daten enthält, welche in der Voraussichtstabelle einer zu erwartenden Position des Fahrzeugs zugeordnet werden, und wobei die der Assistenzsystemanwendung zur Verfügung zu stellenden Daten der Voraussichtstabelle in Abhängigkeit der aktuellen Position des Fahrzeugs entnommen werden, dadurch gekennzeichnet, dass die in der Voraussichtstabelle abgelegten Informationen von unterschiedlichen Komponenten des Fahrerassistenzsystems und/oder einem mit diesem kommunikativ in Verbindung stehenden System bereitgestellt werden, wobei die Berechnung der eHorizon-Daten auf mehrere Recheneinheiten verteilt werden und es vorgesehen ist, dass jede der zur Verfügung stehenden Recheneinheiten einen möglichen Pfad des Fahrzeugs berechnet und die berechneten Daten in die Voraussichtstabelle einstellt oder an den eHorizon-Provider übermittelt werden. Anstatt eine konstante Rechenleistung zu fordern, ist es mit dem erfindungsgemäßen Verfahren möglich, auch bei schwankenden verfügbaren Rechenleistungen, einen eHorizon mit hinreichender Genauigkeit bereitzustellen. Steht mehr Rechenleistung als für die Bereitstellung eines aktuellen eHorizon benötigt wird zur Verfügung, so werden bereits prädiktive Daten ermittelt, wie die Situation für die nächsten T-Sekunden oder x-Meter aussehen könnte. Diese Informationen werden dann in einer Voraussichtstabelle, wie z. B. als Lookup-Tabelle, in einem Speicher abgelegt. Aus dieser Tabelle ist dann ein Abrufen der entsprechenden Informationen in Abhängigkeit der aktuellen Fahrzeugposition möglich. Es erfolgt nur noch eine Zuordnung der aktuellen Position zu in der Tabelle hinterlegten zu sendenden Daten. Diese Daten können dann direkt durch den Provider versendet werden, also ohne weitere Berechnungen. Steht weniger Rechenleistung als benötigt wird zur Verfügung, kann die Voraussichtstabelle als Datenpuffer dienen und Daten aus dieser Lookup-Tabelle verwendet werden, um die Provider-Daten zu versenden.

Erfindungsgemäß kann es vorgesehen sein, dass die aus der Voraussichtstabelle entnommenen Daten mit einem Herkunftskennzeichen versehen werden, welches sie als aus einer Voraussichtstabelle entnommene Informationen identifiziert. Dies erlaubt eine Verifizierung der Daten durch die Assistenzsystemanwendungen bzw. die über das BUS-System angeschlossenen Systeme.

Bei der Berechnung der Voraussichtstabelle kann es dazu kommen, dass nicht sicher entschieden werden kann, welcher Pfad in der Zukunft genommen wird. Dies kann beispielsweise auftreten, wenn Straßenkreuzungen oder Querstraßen im vorausliegenden Wegabschnitt auftreten. Hier kann es erfindungsgemäß vorgesehen sein, zuerst den wahrscheinlichsten Pfad des Fahrzeugs zu berechnen, wie dieser beispielsweise durch ein Navigationssystem vorgegeben wird, oder wie er sich aufgrund der Straßenkategorie (Hauptstraße, Nebenstraße, etc.) ergibt, und anschließend den oder die anderen Pfade zu berechnen. Reicht in der Voraussichtstabelle die Position als Unterscheidung zwischen zwei potentiellen Pfaden nicht aus, z. B. weil die Positionierungsgenauigkeit zu gering ist, so kann es erfindungsgemäß vorgesehen sein, weitere Unterscheidungsmerkmale in der Voraussichtstabelle zu hinterlegen, anhand welcher der Provider entscheiden kann, welche Informationen aus der Tabelle zu versenden sind. Ein geeignetes zusätzliches Unterscheidungsmerkmal kann z. B. die Fahrtrichtung (Heading) sein.

Weiterhin kann es erfindungsgemäß vorgesehen sein, falls zur Berechnung mehrerer möglicher Pfade keine hinreichende Rechenleistung zur Verfügung steht, die wahrscheinlichsten Pfade ausschließlich oder zumindest bevorzugt zu berechnen. Die Wahrscheinlichkeit eines Pfades kann dabei erfindungsgemäß z. B. anhand der Straßenklassen (Hauptstraßen vor Seitenstraßen), Richtungsänderung (geradeaus vor Abbiegen), Bahnplanung (der geplanten Route folgend vs. davon abweichen), rechts vor links (rechts abbiegen vor links abbiegen, bzw. in Ländern mit Linksverkehr andersherum), oder basierend auf Umfeldsensorinformationen, etc. festgelegt werden. Steht für eine Voraussichtstabelle nicht genügend Speicher für alle Elemente bzw. möglichen Pfade zur Verfügung, kann es erfindungsgemäß vorgesehen sein, bevorzugt die wahrscheinlichsten Pfade im Speicher zu halten. Darüber hinaus kann es erfindungsgemäß vorgesehen sein, mehrere Voraussichtstabellen vorzusehen, welche in unterschiedlichen Speichern, wie z. B. einem schnellen und einem langsamen Speicher, hinterlegt sind. Hierbei besteht dann erfindungsgemäß die Möglichkeit, Informationen über wahrscheinlichere Pfade in einem schnellen Speicher abzulegen, während weniger wahrscheinliche Pfade in einem langsameren Speicher abgelegt werden. Bei einem Abweichen von einem bisher als wahrscheinlich angesehenen Pfad auf einen bisher als weniger wahrscheinlich angesehenen Pfad kann es dann nach der Erfindung vorgesehen sein, bereits berechnete Informationen, welche aufgrund der Pfadwahrscheinlichkeit in einem langsameren Speicher abgelegt waren, in einen schnelleren Speicher zu übertragen.

In Zeiten geringer zur Verfügung stehender Rechenleistung kann erfindungsgemäß vorgesehen sein, weiterhin die Voraussichtstabelle mit Daten zu füllen. Da das Auffüllen der Tabelle jedoch in einer solchen Situation nicht mehr in dem Maße erfolgt, wie Daten aus der Tabelle abfließen, wird die durch die Voraussichtstabelle gebildete Datenreserve zwar geringer, jedoch nicht in dem Maße, wenn überhaupt keine weiteren Daten mehr errechnet werden würden. Dies ermöglicht eine zumindest teilweise Kompensation des Datenabflusses aus der Voraussichtstabelle und erlaubt auch in Situationen geringer zur Verfügung stehender Rechenleistung eine möglichst lange sichere Bereitstellung von eHorizon-Daten.

In einer Ausgestaltung des erfindungsgemäßen Verfahrens kann es vorgesehen sein, nur dann Einträge in der Voraussichtstabelle zu ändern, wenn sich die Ausgangsbedingungen geändert haben. Das heißt, solange sich das Fahrzeug auf dem wahrscheinlichsten Pfad bewegt und ausgehend von diesem Pfad Informationen in der Tabelle hinterlegt sind, muss keine Anpassung der Tabelleninformationen erfolgen. Biegt das Fahrzeug in einen weniger wahrscheinlichen Pfad ein, kann die Tabelle ab diesem Punkt angepasst werden. Durch dieses Vorgehen kann zusätzlich Rechenzeit gespart werden.

Es liegt im Rahmen der Möglichkeiten der Erfindung, dieses Vorgehen dahingehend zu erweitern, dass auch Pfade von Fahrzeugen in der Umgebung berechnet werden. Die Informationen über die anderen Fahrzeuge können dabei von Umfeldsensoren stammen, oder als Informationen von den anderen Fahrzeugen bereitgestellt werden, welche über eine direkte und/oder indirekte Fahrzeug-zu-Fahrzeug-Kommunikation, z. B. mittels Übertragungsprotokollen wie 802.11p, GSM, GPRS, EDGE, UMTS, LTE, CDMA, WiMax, etc., übertragen werden. Indirekte Fahrzeug-zu-Fahrzeug-Kommunikation bedeutet in Sinne der Erfindung, dass die Kommunikation unter Zwischenschaltung weiterer Systeme, wie beispielsweise einem Server eines externen Providers oder dergleichen, erfolgt.

Über eine solche Prädiktion kann dann eine Vorhersage erfolgen, ob sich z. B. Staus bilden oder gefährliche Situationen entstehen können. Ist dies der Fall, können solche Informationen in den eHorizon integriert und in der Voraussichtstabelle abgelegt werden. In konkreten Gefahrensituationen, wie z. B. einer Kollisionsgefahr, kann es erfindungsgemäß vorgesehen sein, die Informationen auch direkt in das BUS-System einzuspeisen und mit einem Dringlichkeitshinweis z. B. in Form eines Flag zu versehen. Dies ermöglicht, dass eine entsprechende Warnung an den Fahrer ausgegeben werden kann und ggf. Eingriffe in die Fahrwerksdynamik, das Motormanagement oder dergleichen erfolgen können, welche geeignet sind, die Gefahrensituation zu entschärfen oder aufzuheben.

In einer weiteren Ausgestaltung der Erfindung kann es vorgesehen sein, dass die in der Voraussichtstabelle abgelegten Informationen von unterschiedlichen Komponenten des Fahrerassistenzsystems und/oder einem mit diesem kommunikativ in Verbindung stehenden System bereitgestellt werden. So kann beispielsweise die Berechnung der eHorizon-Daten auf mehrere Recheneinheiten verteilt werden, wie z. B. Head-Unit, Mobilfunkprozessor, Bodycontroller und der Gleichen. Dazu kann es vorgesehen sein, dass jede der zur Verfügung stehenden Recheneinheiten einen möglichen Pfad des Fahrzeugs berechnet und die berechneten Daten in die Voraussichtstabelle einstellt oder an den eHorizon-Provider übermittelt. Der eHorizon-Provider kann dann die einzelnen Pfade zu einem Pfad-Baum zusammenstellen und diesen in der Voraussichtstabelle ablegen. Aus Basis der so bereitgestellten Daten kann dann ein entsprechend umfangreicher eHorizon bereitgestellt werden.

In einer weiteren Ausgestaltung der Erfindung kann es vorgesehen sein, dass die von dem Provider und/oder den weiteren Komponenten des Fahrerassistenzsystems und/oder einem mit diesem kommunikativ verbundenen System bereitgestellte Rechenleistung zur Berechnung der in die Voraussichtstabelle aufzunehmenden Informationen derart verteilt wird, dass bei Unterschreitung einer festlegbaren Mindestmenge an aus der Voraussichtstabelle bereitstellenbaren Informationen über den wahrscheinlichsten Pfad des Fahrzeugs die Berechnung der für den wahrscheinlichsten Pfad bereitzustellenden Informationen bevorzugt erfolgt.
In einer Ausgestaltung des Verfahrens kann es auch vorgesehen sein, dass die einer Assistenzanwendung bereitgestellten Informationen sowohl der Vorrausichtstabelle entnommen sind, als auch zumindest teilweise unmittelbar zum Zeitpunkt der Bereitstellung berechnet werden. Dabei kann es z. B. vorgesehen sein, dass der Provider Informationen zu dem wahrscheinlichsten Pfad unmittelbar zum Zeitpunkt der Bereitstellung berechnet, während Informationen zu weniger wahrscheinlichen Pfaden aus der Voraussichtstabelle abgerufen werden. Hierbei kann es vorgesehen sein, dass die Berechnung der Informationen zu den weniger wahrscheinlichen Pfaden in der zuvor beschriebenen Weise auf den weiteren Systemkomponenten erfolgen kann.

Im Folgenden ist die Erfindung in Rahmen von Ausführungsbeispielen näher erläutert, ohne dass sich die Erfindung jedoch aus diese reduzieren lässt.

### Beispiel 1:

Ein Handymodul oder eCall-Modul verbraucht typischerweise nur sehr selten seine komplette Rechenleistung. Die Recheneinheit dieses Moduls wird genutzt, um einen eHorizon bereitzustellen. Vorzugsweise basiert dieser eHorizon auf reduzierten Kartendaten, z. B. nur auf den für Fahrerassistenzsysteme (Advanced Driver Assistent System, ADAS) relevanten Daten, wie z. B. Pfade, Verkehrszeichen, etc., und kann damit auch mit kleineren Datenbanken auskommen, die gegebenenfalls komplett im Flash-Speicher des Moduls gespeichert werden können. Wird das Modul nicht für den ursprünglich vorgesehenen Zweck benötigt, wird also gerade nicht telefoniert bzw. nicht die komplette Rechenleistung des Prozessorkerns dieses Moduls verwendet, so kann die verbleibende Prozessorleistung zur Ermittlung von prädiktiven eHorizon-Daten genutzt werden. Im Falle eines Nutzens des Moduls im Rahmen seiner eigentlichen Aufgabe, also eines Telefonats, kann dann der eHorizon aus einer Voraussichtstabelle bereitgestellt werden. Dies kann im Datenstrom durch das Setzen eines entsprechenden Hinweises (Flag) signalisiert werden.

### Beispiel 2:

Der eHorizon wird auf einer Headunit erstellt, zusammen mit der Navigation und weiteren Infotainmentfunktionen. Durch die unterschiedliche Rechenlast der verschiedenen Funktionen kann nicht garantiert werden, dass zur Berechnung eines eHorizon immer hinreichend Rechenleistung zu Verfügung steht. Es wird daher in Zeiten hinreichender Rechenleistung ein prädiktiver eHorizon erstellt, welcher in einer Voraussichtstabelle abgelegt wird, um im Fall zu geringer Rechenleistung auf die dort hinterlegten Informationen zurückgreifen zu können.

## Patentansprüche

1. Verfahren zur Bereitstellung eines prädiktiven eHorizon in einem Fahrerassistenzsystem, wobei ein eHorizon-Provider in einem Fahrerassistenzsystem einer Assistenzsystemanwendung Informationen über einen zu erwartenden Wegstreckenverlauf zur Verfügung stellt, der eHorizon-Provider eine Voraussichtstabelle erstellt, welche Informationen über den zu erwartenden Wegstreckenverlauf und/oder in Abhängigkeit des Wegstreckenverlaufs bereitzustellende Daten enthält, welche in der Voraussichtstabelle einer zu erwartenden Position des Fahrzeugs zugeordnet werden, und wobei die der Assistenzsystemanwendung zur Verfügung zu stellenden Daten der Voraussichtstabelle in Abhängigkeit der aktuellen Position des Fahrzeugs entnommen werden, **dadurch gekennzeichnet, dass** die in der Voraussichtstabelle abgelegten Informationen von unterschiedlichen Komponenten des Fahrerassistenzsystems und/oder einem mit diesem kommunikativ in Verbindung stehenden System bereitgestellt werden, wobei die Berechnung der eHorizon-Daten auf mehrere Recheneinheiten verteilt werden und es vorgesehen ist, dass jede der zur Verfügung stehenden Recheneinheiten einen möglichen Pfad des Fahrzeugs berechnet und die berechneten Daten in die Voraussichtstabelle einstellt oder an den eHorizon-Provider übermittelt werden.

2. Verfahren nach Anspruch 1, wobei die Voraussichtstabelle Informationen über den wahrscheinlichsten Pfad des Fahrzeugs sowie über wenigstens einen möglichen alternativen Pfad enthält.

3. Verfahren gemäß einem der vorhergehenden Ansprüche, wobei die von dem eHorizon-Provider und/oder den weiteren Komponenten des Fahrerassistenzsystems und/oder einem mit diesem kommunikativ verbundenen System bereitgestellte Rechenaufzunehmenden Informationen derart verteilt wird, dass bei Unterschreitung einer festlegbaren Mindestmenge an aus der Voraussichtstabelle bereitstellbarer Informationen über den wahrscheinlichsten Pfad des Fahrzeugs die Berechnung der für den wahrscheinlichsten Pfad bereitzustellenden Informationen bevorzugt erfolgt.

4. Verfahren gemäß einem der vorhergehenden Ansprüche, wobei die einer Assistenzanwendung bereitgestellten Informationen sowohl der Voraussichtstabelle entnommen sind, als auch zumindest teilweise unmittelbar zum Zeitpunkt der Bereitstellung berechnet werden.

5. Verfahren gemäß einem der vorhergehenden Ansprüche, wobei der Voraussichtstabelle entnommene Daten mit einem Herkunftskennzeichnen versehen werden, welches sie als aus einer Voraussichtstabelle entnommene Informationen identifiziert.

6. Verfahren gemäß einem der vorhergehenden Ansprüche, wobei mit den eHorizon Informationen zu Pfaden von Fahrzeugen in der Umgebung bereitgestellt werden.

## Claims

1. Method for providing a predictive eHorizon in a driver assistance system, wherein an eHorizon provider in a driver assistance system of an assistance system application makes available information about an expected route course, the eHorizon provider creates a planning table which contains information about the expected route course and/or about data which is to be provided as a function of the route course and which is assigned to an expected position of the vehicle in the planning table, and wherein the data to be made available to the assistance system application is extracted from the planning table as a function of the current position of the vehicle, **characterized in that** the information stored in the planning table is provided by different components of the driver assistance system and/or a system communicatively connected thereto, wherein the calculation of the eHorizon data is distributed among a plurality of computing units and there is provision that each of the available computing units calculates a possible path of the vehicle, and the calculated data is placed in the planning table or transmitted to the eHorizon provider.

2. Method according to Claim 1, wherein the planning table contains information about the most probable path of the vehicle and about at least one possible alternative path.

3. Method according to one of the preceding claims, wherein the computing power which is provided by the eHorizon provider and/or the further components of the driver assistance system and/or a system communicatively connected thereto and is intended for calculating the information to be incorporated into the planning table is distributed in such a way that in the case of undershooting of a definable minimum quantity of information which can be provided by the planning table about the most probable path of the vehicle the calculation of the information to be provided for the most probable path preferably takes place.

4. Method according to one of the preceding claims, wherein the information provided to an assistance application is both extracted from the planning table and also at least partially directly calculated at the time of provision.

5. Method according to one of the preceding claims, wherein data extracted from the planning table is provided with an origin marker which identifies said data as information extracted from a planning table.

6. Method according to one of the preceding claims, wherein information relating to paths of vehicles in the surroundings are provided with the eHorizon.

## Revendications

1. Procédé de fourniture d'un e-horizon prédictif dans un système d'assistance au conducteur, dans lequel un fournisseur d'horizon dans un système d'assistance au conducteur met à disposition des informations concernant un déroulement de trajet à attendre, le fournisseur de e-horizon établit un tableau de prévision qui contient des informations concernant le déroulement de trajet à attendre et/ou des données à fournir en fonction du déroulement de trajet, lesquelles données sont associées dans le tableau de prévision à une position à attendre du véhicule, et dans lequel les données devant être mises à disposition de l'application de système d'assistance sont extraites du tableau de prévision en fonction de la position actuelle du véhicule, **caractérisé en ce que** les informations stockées dans le tableau de prévision sont fournies par des différents composants du système d'assistance au conducteur et/ou par un système relié à ce dernier par voie de communication, dans lequel le calcul des données de ehorizon est réparti entre plusieurs unités de calcul et il est fait en sorte que chacune des unités de calcul disponibles calcule un trajet possible du véhicule et que les données calculées soient introduites dans le tableau de prévision ou transmises au fournisseur de e-horizon.

2. Procédé selon la revendication 1, dans lequel le tableau de prévision contient des informations concernant le trajet le plus probable du véhicule et concernant également au moins un autre trajet possible.

3. Procédé selon l'une quelconque des revendications précédentes, dans lequel la puissance de calcul fournie par le fournisseur de e-horizon et/ou par les autres composants du système d'assistance au conducteur et/ou par un système relié à celui-ci par voie de communication est répartie pour calculer les informations à extraire du tableau de prévision, de manière à ce que, lors d'un abaissement en dessous d'une quantité minimale pouvant être fixée d'informations qui peuvent être fournies à partir du tableau de prévision concernant le trajet le plus probable du véhicule, on effectue de préférence le calcul des informations devant être fournies pour le trajet le plus probable.

4. Procédé selon l'une quelconque des revendications précédentes, dans lequel les informations fournies à une application d'assistance sont extraites du tableau de prévision ou sont également calculées au moins en partie au moment de leur fourniture.

5. Procédé selon l'une quelconque des revendications précédentes, dans lequel les données extraites du tableau de prévision sont dotées d'une indication de provenance qui les identifie en tant qu'informations extraites d'un tableau de prévision.

6. Procédé selon l'une quelconque des revendications précédentes, dans lequel les informations concernant des trajets de véhicules dans l'environnement sont fournies avec le e-horizon.
